# EUROPÄISCHE PATENTSCHRIFT

(11) **EP 0 220 673 B1**
(45) Veröffentlichungstag und Bekanntmachung des Hinweises auf die Patenterteilung: **04.03.1992**
(21) Anmeldenummer: 86114648.8
(22) Anmeldetag: 22.10.1986
(51) Int. Cl.: H01J 61/073

(54) **Hochdruckentladungslampe**
High-pressure discharge lamp
Lampe à décharge à haute pression

(30) Priorität: 24.10.1985 DE 3537872
(43) Veröffentlichungstag der Anmeldung: 06.05.1987
(73) Patentinhaber: Patent-Treuhand-Gesellschaft für elektrische Glühlampen mbH, 81543 München (DE)
(72) Erfinder: Heider, Jürgen, Dr., D-8000 München 90 (DE); Kotschenreuther, Richard, D-8000 München 81 (DE); Schade, Wolfgang, D-8011 Kirchheim (DE)

(56) Entgegenhaltungen:
- EP-A- 0 092 221
- GB-A- 1 242 173
- GB-A- 1 522 035
- US-A- 4 415 829

## Beschreibung

Die Erfindung betrifft eine Hochdruckentladungslampe mit einem einseitig gequetschten Entladungsgefäß aus Quarzglas, das neben einer Füllung aus Quecksilber sowie Zusätzen von Metallhalogeniden und Edelgas zwei Elektroden aufweist, die aus hochschmelzendem Metalldraht bestehen, deren Schäfte über Molybdän-Folien vakuumdicht in die Quetschung eingeschmolzen sind und deren Spitzen, an denen die Entladung ansetzt, in Richtung der quer zu den Schäften verlaufenden Entladung weisen.

Aus der US-PS 44 15 829 ist eine solche Hochdruckentladungslampe für den Gleichstrombetrieb mit einer Leistungsaufnahme kleiner 100 W bekannt. Um zu gewährleisten, daß der Entladungsbogen an der Kathodenspitze ansetzt, ist nahe der Spitze auf der Kathode eine Wendel angebracht.

Ein großes Problem stellt bei diesem einseitig gequetschten Lampentyp das schnelle und einwandfreie Zünden der kalten und insbesondere das Wiederzünden der warmen Lampe dar. Eine langsame und schwere Zündung, die auf eine schlechte Bogenübernahme der Elektroden zurückzuführen ist, verursacht außerdem eine rasche Schwärzung des Entladungsgefäßes.

Die schlechte Bogenübernahme ist insbesondere auf die langsame Aufheizung der Elektrode auf Betriebstemperatur zurückzuführen, wobei eine solche Elektrode meist zusätzlich einen großen Wärmeverlust aufweist. Die Aufheizzeit ist proportional zum Quadrat des Radius des Elektrodendrahtes und indirekt proportional zur Länge der Elektrode und zur Stromstärke der Lampe. Geht man also von einem festen Radius des Elektrodendrahtes und einer bestimmten festen Betriebsstromstärke der Lampe aus, so läßt sich eine Verkürzung der Aufheizzeit durch eine Vergrößerung der Elektrodenlänge erreichen.

Dieser Tatsache wird in der DE-OS 32 42 840 durch eine Elektrode Rechnung getragen, die aus einem nahe der Einschmelzung befindlichen geraden Schaftteil und einem als Wendel ausgebildeten, der Entladung zugewandten zweiten Teil besteht, wobei benachbarte Windungen des Wendelteils einander nicht berühren. Bei einer solchen Elektrode kann der Entladungsbogen überall an der der Entladung zugewandten letzten Windung des Wendelteils ansetzen, so daß keine definierte Lage des Entladungsbogens im Entladungsgefäß zu erzielen ist. Eine Lampe mit solchermaßen ausgestalteten Elektroden ist daher für den Einsatz in Reflektoren oder anderen optischen Systemen, bei denen es auf eine feste Bogenlage ankommt, ungeeignet.

Ziel der Erfindung ist es, eine einseitig gequetschte Hochdruckentladungslampe zu schaffen, die eine schnelle und sichere Zündung gewährleistet und gleichzeitig durch einen genau definierten Bogenansatz für den Einbau in optische Systeme, wie z.B. Scheinwerfer geeignet ist.

Die Hochdruckentladungslampe mit den im Oberbegriff des Hauptanspruchs genannten Merkmalen ist erfindungsgemäß dadurch gekennzeichnet, daß der Metalldraht jeder Elektrode nahe der der Entladung zugewandten Spitze einen Bogen beschreibt, der im wesentlichen in der durch die Entladung und den Elektrodenschaft gebildeten Ebene liegt und in Draufsicht geschlossen erscheint, wobei der Bogen auf der von der Entladung abgewandten Seite des Elektrodenschaftes liegt und die sich kreuzenden Drahtteile einander nicht berühren.

Mit einer solchen Elektrode wird die für eine schnelle und einwandfreie Zündung benötigte Vergrößerung der Elektrodenlänge erreicht, ohne daß sich dabei der Elektrodenabstand und damit die Bogenlänge ändert und gleichzeitig eine Spitze für den Ansatz der Entladung gebildet, die die Bogenlage über die gesamte Lebensdauer der Lampe festlegt. Außerdem werden bei einer symmetrischen Einquetschung der Elektrodenschäfte die Spitzen der Elektroden im wesentlichen so ausgerichtet, daß die Entladung die Symmetrieachse des Entladungsgefäßes schneidet.

Am einfachsten gestaltet sich die Herstellung der Elektrode für die Lampe, wenn der Bogen - in Form einer Öse - im wesentlichen in der durch die Entladung und den Elektrodenschaft gebildeten Ebene liegt. Mit im wesentlichen soll dabei ausgesagt werden, daß jeder Punkt des Bogens einen Winkel von höchstens ± 30^{o} mit der durch die Entladung und die Elektrodenschäfte gebildeten Ebene bildet. Würde der gesamte Bogen in dieser Ebene liegen, so müßten die kreuzenden Drahtteile miteinander verbunden sein. Dadurch wäre aber die gewünschte Vergrößerung der Elektrodenlänge wieder aufgehoben.

Der Bogen sollte möglichst so geformt sein, daß ihm ein Kreissektor mit einem Zentriwinkel von mindestens 180^{o} einbeschrieben werden kann und die Spitze der Elektroden mit dem Elektrodenschaft einen 90^{o}-Winkel bildet. Der Radius des Kreissektors, der dem Bogen einbeschrieben werden kann, muß dabei mindestens dem Radius des Elektrodendrahtes entsprechen. Auf diese Weise wird neben der einfachen und kostengünstigen Herstellung der Elektrode vermieden, daß ein thermischer Kurzschluß auftritt und der Elektrodendraht im Bogen aufgrund seiner Sprödigkeit durch zu starke Knicke Risse erhält, die Ansatzpunkte für eine Korrosion (insbesondere bei Zinn-Natrium-Halogeniden in der Füllung) bilden.

Die Differenz zwischen dem Abstand der beiden Elektrodenschäfte und dem Abstand der beiden überstehenden Elektrodenspitzen muß mindestens zweimal dem Durchmesser des Elektrodendrahtes entsprechen. Dadurch wird über die gesamte Lebensdauer der Lampe - trotz des Abbrandes der Elektrodenspitze - der definierte Bogenansatz an der Spitze der Elektrode und damit die definierte Bogenlage gewährleistet.

Die Erfindung ist anhand der nachfolgenden Figuren näher veranschaulicht.
- Figur 1: zeigt eine erfindungsgemäße Hochdruckentladungslampe mit einem Hüllkolben
- Figur 2: zeigt eine Draufsicht des Entladungsgefäßes einer Hochdruckentladungslampe gemäß Figur 1
- Figur 3: zeigt eine Seitenansicht des Entladungsgefäßes einer Hochdruckentladungslampe gemäß Figur 1

In Figur 1 ist der Aufbau einer Hochdruckentladungslampe 1 mit einem einseitig gequetschten Entladungsgefäß 2 aus Quarzglas dargestellt, wobei das Entladungsgefäß 2 von einem ebenfalls einseitig gequetschten Außenkolben 3 umgeben ist. Die schematisch dargestellten Elektroden 4, 5 sind mittels Molybdän-Folien 6, 7 gasdicht in die Quetschung 8 des Entladungsgefäßes 2 eingeschmolzen und über Stromzuführungen 9, 10 mit den Molybdän-Dichtungsfolien 11, 12 in der Quetschung 13 des Außenkolbens 3 verbunden. An den Dichtungsfolien 11, 12 sind außerdem elektrische Anschlußstifte 14, 15 angebracht, die die Verbindung mit den Anschlüssen des hier - aus Gründen der Anschaulichkeit - nicht dargestellten genormten Sockels herstellen. An der Quetschung 8 des Entladungsgefäßes 2 ist außerdem ein auf einem Metallplättchen 16 angebrachter Zirkon-Getter 17 befestigt.

Die Lampe weist als Füllung im Entladungsgefäß 2 neben Quecksilber und einem Edelgas Metalljodide und -bromide von Natrium, Zinn, Thallium, Indium und Lithium auf. Bei einer Leistungsaufnahme von 40 W erreicht die Lampe eine Lichtausbeute von ca. 75 lm/W.

Figuren 2 und 3 zeigen eine vergrößerte Ansicht des Entladungsgefäßes 2 mit den beiden Elektroden 4 und 5. Die Elektroden 4, 5 bestehen aus einem 0,2 mm dicken Wolframdraht mit rundem Querschnitt und weisen jeweils nahe der Elektrodenspitzen 18, 19 einen kreisförmigen 270^{o}-Bogen 20, 21 in Form einer Öse auf. Die Bogen 20, 21 liegen auf den von der Entladung abgewandten Seiten der Elektrodenschäfte 22, 23 und besitzen einen inneren Durchmesser von 0,3 mm. Die Elektrodenspitzen 18, 19 bilden mit den Schäften 22, 23 jeweils einen 90^{o}-Winkel und ragen 0,3 mm über die Kreuzungspunkte 24, 25 hinaus. An den Kreuzungspunkten 24, 25 weisen die Drahtteile der Elektroden 4, 5 jeweils einen Abstand von ca. 0,05 mm voneinander auf. Die Schäfte 22, 23 besitzen vom Kreuzungspunkt 24, 25 bis zum Befestigungspunkt 26, 27 an den jeweiligen Molybdän-Dichtungsfolien 6, 7 in der Quetschung 8 eine Länge von ca. 7 mm.

Bei der Herstellung der Bogen 20, 21 wird der Elektrodendraht für beide Elektroden 4, 5 jeweils an derselben Seite des Elektrodenschaftes 22, 23 vorbeigezogen. Dies vereinfacht die Herstellung der Elektroden 4, 5, da hiermit jeweils nur eine Ausführung von Elektroden gefertigt werden muß. Vor der Quetschung des Entladungsgefäßes 2 werden die Elektrodenschäfte 22, 23 jeweils ca. 27^{o} zueinandergedreht, so daß die Spitzen 18, 19 der Elektroden 4, 5 in Richtung des Entladungsbogens weisen.

## Patentansprüche

1. Hochdruckentladungslampe (1) mit einem einseitig gequetschten Entladungsgefäß (2) aus Quarzglas, das neben einer Füllung aus Quecksilber sowie Zusätzen von Metallhalogeniden und Edelgas zwei Elektroden (4, 5) aufweist, die aus hochschmelzendem Metalldraht bestehen, deren Schäfte (22, 23) über Molybdän-Folien (6, 7) vakuumdicht in die Quetschung (8) eingeschmolzen sind und deren Spitzen (18, 19), an denen die Entladung ansetzt, in Richtung der quer zu den Schäften (22, 23) verlaufenden Entladung weisen, dadurch gekennzeichnet, daß der Metalldraht jeder Elektrode (4, 5) nahe der der Entladung zugewandten Spitze (18, 19) einen Bogen (20, 21) beschreibt, der im wesentlichen in der durch die Entladung und den Elektrodenschaft (22, 23) gebildeten Ebene liegt und in Draufsicht geschlossen erscheint, wobei der Bogen (20, 21) auf der von der Entladung abgewandten Seite des Elektrodenschaftes (22, 23) liegt und die sich kreuzenden Drahtteile einander nicht berühren.

2. Hochdruckentladungslampe nach Anspruch 1, dadurch gekennzeichnet, daß dem Bogen (20, 21) ein Kreissektor mit einem Zentriwinkel von mindestens 180^{o} einbeschrieben werden kann und die Spitze (18, 19) der Elektrode (4, 5) mit dem Elektrodenschaft (22, 23) einen 90^{o}-Winkel bildet.

3. Hochdruckentladungslampe nach Anspruch 2, dadurch gekennzeichnet, daß der Radius des Kreissektors, der dem Bogen (20, 21) einbeschrieben werden kann, mindestens dem Radius des Elektrodendrahtes entspricht.

4. Hochdruckentladungslampe nach einem oder mehreren der Ansprüche 1 bis 3, dadurch gekennzeichnet, daß die Differenz zwischen dem Abstand der beiden Elektrodenschäfte (22, 23) und dem Abstand der beiden überstehenden Elektrodenspitzen (18, 19) mindestens zweimal dem Durchmesser des Elektrodendrahtes entspricht.

## Claims

1. High-pressure discharge lamp (1) having a quartz-glass discharge vessel (2) which is pinched on one side and which contains, in addition to a filling of mercury and also of additives of metal halides and noble gas, two electrodes (4, 5) which consist of refractory metal wire whose shanks (22, 23) are sealed vacuum tightly into the pinch (8) by means of molybdenum foils (6, 7) and whose tips (18, 19), at which the discharge develops, point in the direction of the discharge extending transversely to the shanks (22, 23), characterised in that the metal wire of each electrode (4, 5) describes, near the tip (18, 19) facing the discharge, an arc (20, 21) which lies essentially in the plane formed by the discharge and the electrode shank (22, 23) and appears closed in plan view, the arc (20, 21) lying on the side of the electrode shank (22, 23) remote from the discharge and the mutually crossing wire parts not touching each other.

2. High-pressure discharge lamp according to Claim 1, characterised in that a circular sector having a central angle of at least 180° can be inscribed in the arc (20, 21) and the tip (18, 19) of the electrode (4, 5) forms a 90° angle with the electrode shank (22, 23).

3. High-pressure discharge lamp according to Claim 2, characterised in that the radius of the circular sector which can be inscribed in the arc (20, 21) corresponds at least to the radius of the electrode wire.

4. High-pressure discharge lamp according to one or more of Claims 1 to 3, characterised in that the difference between the spacing of the two electrode shanks (22, 23) and the spacing of the two projecting electrode tips (18, 19) corresponds at least to twice the diameter of the electrode wire.

## Revendications

1. Lampe à décharge haute pression (1) comportant une enceinte de décharge (2) pincée unilatéralement, en verre quartzeux, qui possède, en dehors d'une charge de mercure ainsi que d'additifs formés d'halogénures métalliques et d'un gaz rare, deux électrodes (4,5) qui sont réalisées en un fil métallique à point de fusion élevé et dont les tiges (22,23) sont scellées par fusion, d'une manière étanche au vide, dans la partie pincée (8), par l'intermédiaire de feuilles de molybdène (6,7) et dont les pointes (18,19), au niveau desquelles s'effectue la décharge, sont dirigées vers la décharge qui se produit transversalement par rapport aux tiges (22,23), caractérisée par le fait que le fil métallique de chaque électrode (4,5) s'étend, à proximité des pointes (18,19) tournées vers la décharge, selon un arc (20,21), qui est situé sensiblement dans le plan formé par la décharge et les tiges (22,23) des électrodes et apparaît avec une forme fermée selon une vue en plan, l'arc (20,21) étant situé sur le côté de la tige d'électrode (22,23), tourné à l'opposé de la décharge, tandis que les éléments de fil, qui se croisent, ne se touchent pas.

2. Lampe à décharge haute pression selon la revendication 1, caractérisée en ce qu'un secteur circulaire possédant un angle au centre égal au moins à 180° peut être inscrit dans l'arc (20,21) et que la pointe (18,19) de l'électrode (4,5) fait un angle de 90° avec la tige d'électrode (22,23).

3. Lampe à décharge haute pression selon la revendication 2, caractérisée en ce que le rayon du secteur circulaire, qui peut être inscrit dans l'arc (20,21), correspond au moins au rayon du fil d'électrode.

4. Lampe à décharge haute pression selon une ou plusieurs des revendications 1 à 3, caractérisée en ce que la différence entre la distance entre les deux tiges (22,23) des électrodes et la distance entre les deux pointes saillantes (18,19) des électrodes correspond au moins au double du diamètre du fil des électrodes.
